# EUROPÄISCHE PATENTSCHRIFT

(11) **EP 3 472 018 B1**
(45) Veröffentlichungstag und Bekanntmachung des Hinweises auf die Patenterteilung: **15.07.2020**
(21) Anmeldenummer: 17726541.0
(22) Anmeldetag: 26.05.2017
(51) Int. Cl.: B61C 9/16, B61C 15/14, B61D 15/00

(54) **SCHIENENFAHRZEUG UND VERFAHREN ZUM BETRIEB EINES SCHIENENFAHRZEUGES**
RAIL VEHICLE AND METHOD FOR OPERATING A RAIL VEHICLE
VÉHICULE FERROVIAIRE ET PROCÉDÉ DE COMMANDE D'UN VÉHICULE FERROVIAIRE

(30) Priorität: 21.06.2016 AT 14816 U
(43) Veröffentlichungstag der Anmeldung: 24.04.2019
(73) Patentinhaber: Plasser & Theurer, Export von Bahnbaumaschinen, Gesellschaft m.b.H., 1010 Wien (AT)
(72) Erfinder: WEITERSBERGER, Christian, 4222 St.Georgen An Der Gusen (AT); KAISER, Christoph, 4170 St. Stefan Am Walde (AT)
(86) Internationale Anmeldenummer: PCT/EP2017/000625
(87) Internationale Veröffentlichungsnummer: WO 2017/220182

(56) Entgegenhaltungen:
- WO-A1-2008/031541
- WO-A1-2015/128770
- CN-U- 203 419 139
- DE-A1- 2 409 333
- DE-B- 1 074 069
- LU-A1- 35 644

## Beschreibung

### Gebiet der Technik

Die Erfindung betrifft ein Schienenfahrzeug mit einem auf Schienenfahrwerken abgestützten Fahrzeugrahmen und einem von einem Motor angetriebenen, hydraulischen Antriebssystem, das einen einem ersten Schienenfahrwerk zugeordneten hydrodynamischen Antrieb, sowie einen einem zweiten Schienenfahrwerk zugeordneten hydrostatischen Antrieb, dem eine mit einem Fahrmotor verbundene Fahrpumpe zugeordnet ist, umfasst. Die Erfindung betrifft auch ein Verfahren zum Betrieb dieses Schienenfahrzeuges.

### Stand der Technik

Schienenfahrzeuge und Gleisbaumaschinen mit hydrodynamischem und / oder hydrostatischem Antrieb sind bereits hinlänglich bekannt. Die zum Betrieb derartiger Fahrzeuge notwendige Leistung ist das Produkt aus Zugkraft und Geschwindigkeit. Die Zugkraft ist wiederum von der Masse des Schienenfahrzeuges, der Anzahl der Achsen (gesamt bzw. angetrieben) sowie vom Reibwert zwischen Schiene und Rad abhängig.

So beschreibt WO 2015/128770 A1 ein Verfahren zum Betrieb eines Schienenfahrzeuges und ein Schienenfahrzeug bei denen - wahlweise oder gemeinsam - sowohl ein hydrodynamisches als auch ein hydrostatisches, vom selben Motor angetriebenes Getriebe zum Einsatz kommen. Die Anwendung der Getriebe erfolgt in Abhängigkeit von der Fahrgeschwindigkeit und der Reibung Schiene / Rad.

Aus DE 24 09 333 A1 ist eine Rangierlokomotive bekannt, die wahlweise über ein hydrodynamisches oder ein hydrostatisches Getriebe betrieben werden kann.

### Zusammenfassung der Erfindung

Der Erfindung liegt die Aufgabe zugrunde, ein Schienenfahrzeug und ein Verfahren zu dessen Betrieb zu schaffen, mit denen eine optimale Leistungsverteilung der Antriebe unter wechselnden Reibwerten zwischen Rad / Schiene erzielt werden kann.

Erfindungsgemäß wird diese Aufgabe dadurch gelöst, dass der Motor für eine höhere Leistungsabgabe - als für den Betrieb des hydrodynamischen Antriebes erforderlich ist - ausgebildet ist, und dass dem Motor und dem hydrodynamischen Antrieb ein Pumpenverteilgetriebe zwischengeschalten ist, über welches die Fahrpumpe des hydrostatischen Antriebes zuschaltbar ist.

Diese Ausbildung gewährleistet eine sehr gute Übertragung der Antriebsleistung auf die Schiene. Dabei wird besonders unter oft wechselnden äußeren, wetter- und jahreszeitabhängigen Bedingungen und daraus resultierenden Änderungen des Reibwertes eine konstante Leistungsübertragung erzielt. Regen, Schnee und Eis aber auch Verschmutzung durch Schlamm oder Herbstlaub verändern den Reibwert denkbar ungünstig. Durch das erfindungsgemäße Zuschalten des hydrostatischen Antriebes und Antrieb mehrerer Achsen wird ein Durchdrehen aber auch ein Gleiten der Räder zuverlässig vermieden.

Eine sinnvolle Weiterbildung ist dadurch verwirklicht, dass dem Pumpenverteilgetriebe mindestens eine weitere Hydraulikpumpe zum Betrieb mindestens eines weiteren Hydraulikantriebes für ein Arbeitsaggregat zugeordnet ist.

Mit einer derartigen Ausbildung können verschiedene Arbeitsaggregate, wie Kran, Hebebühne, Pflug oder auch eine Schneefräse mit einem optimal für den Betrieb für das jeweilige Aggregat ausgelegten, hydraulischen Antrieb angetrieben werden. Der aus Pumpe und Motor bestehende Antrieb kann den speziellen Erfordernissen gemäß dimensioniert werden, sodass ein wirtschaftlicher und leistungsangepasster Betrieb gewährleistet ist.

Die Aufgabe der Erfindung wird auch durch die Anwendung eines Verfahrens bei einem erfindungsgemäßen Schienenfahrzeug gelöst, indem - in Abhängigkeit eines Reibungswertes µ zwischen Schiene und Rad - der hydrostatische Antrieb zugeschaltet bzw. weggeschaltet wird.

Eine besonders vorteilhafte Ausbildung des Verfahrens wird durch folgende Schritte erzielt: a) Feststellen eines sinkenden Reibwertes µ bei Betrieb mit hydrodynamischem Antrieb, b) Einschalten des hydrostatischen Antriebes durch Einkuppeln der Fahrpumpe und des zweiten Fahrmotors, c) Erhöhen der Leistung des Motors, d) Betrieb des Schienenfahrzeuges mit hydrodynamischem und hydrostatischem Antrieb, e) bei Überschreiten einer kritischen Geschwindigkeit Reduzierung der Leistung des Motors, f) Ausschalten des hydrostatischen Antriebes durch Auskuppeln der Fahrpumpe und des Fahrmotors und g) Betrieb des Schienenfahrzeuges mit hydrodynamischem Antrieb.

Derartige Verfahrensschritte ermöglichen einen zuverlässigen und sicheren Betrieb des Schienenfahrzeuges, welcher nahezu unabhängig von den bereits genannten, erschwerten Bedingungen durchgeführt werden kann. Ein gleichzeitiges Erhöhen der Motorleistung und Aufteilung dieser Leistung auf den hydrodynamischen und den hydrostatischen Antrieb ermöglicht einen vom ungünstigen Reibwert weitgehend unbeeinflussten Betrieb des Schienenfahrzeuges, wobei stets die erforderliche Adhäsion zwischen Schiene und Rad aufrechterhalten wird. Im höheren Geschwindigkeitsbereich ist eine erhöhte Motorleistung bzw. ein Antrieb auf mehrere Achsen nicht mehr erforderlich, deswegen kann das Schienenfahrzeug energiesparend wieder ausschließlich durch den hydrodynamischen Antrieb angetrieben werden.

### Kurze Beschreibung der Zeichnungen

Die Erfindung wird nachfolgend in beispielhafter Weise unter Bezugnahme auf die beigefügten Figuren erläutert. Es zeigen:
Fig. 1 eine schematische Seitenansicht eines Schienenfahrzeuges,
Fig. 2 ein Antriebsschema des Schienenfahrzeuges und
Fig. 3 ein Geschwindigkeit / Zugkraftdiagramm.

### Beschreibung der Ausführungsformen

In Fig. 1 ist ein als Gleisbaumaschine ausgebildetes Schienenfahrzeug 1 dargestellt. Dieses besteht im Wesentlichen aus einem auf einem ersten und einem zweiten Schienenfahrwerk 2, 3 abgestützten Fahrzeugrahmen 4. Das Schienenfahrzeug 1 weist ein von einem vorzugsweise als Verbrennungskraftmaschine ausgebildeten Motor 5 angetriebenes hydraulisches Antriebssystem 6 auf. Dieses umfasst einen dem ersten Schienenfahrwerk 2 zugeordneten hydrodynamischen Antrieb 7 und einen dem zweiten Schienenfahrwerk 3 zugeordneten hydrostatischen Antrieb 8. Letzterem ist - wie in Fig. 2 ersichtlich - eine mit einem Fahrmotor 9 verbundene Fahrpumpe 10 zugeordnet.

Der Motor 5 ist für eine höhere Leistungsabgabe - als für den Betrieb des hydrodynamischen Antriebes 7 erforderlich ist - ausgebildet. Dem Motor 5 und dem hydrodynamischen Antrieb 7 ist ein Pumpenverteilgetriebe 11 zwischengeschalten. Über dieses ist die Fahrpumpe 10 des hydrostatischen Antriebes 8 zuschaltbar.

Dem Pumpenverteilgetriebe 11 ist mindestens eine weitere Hydraulikpumpe 12 zum Betrieb mindestens eines weiteren Hydraulikantriebes 13 für ein Arbeitsaggregat 14 zugeordnet. Beispiele für solche Arbeitsaggregate 14 wären Kran 15, Hebebühne 16 oder Schneefräse 17. Dabei kann die Anzahl der weiteren Hydraulikpumpen 12 insofern variieren, als dass entweder jedem Arbeitsaggregat 14 eine eigene Hydraulikpumpe 12 zugeordnet ist, oder dass eine Hydraulikpumpe 12 abwechselnd eines der Arbeitsaggregate 14 antreibt.

Im Folgenden wird der Betrieb des Schienenfahrzeugs 1 kurz beschrieben. Der Betrieb erfolgt in Abhängigkeit eines Reibwertes µ zwischen einer Schiene 18 und einem Rad 19, wobei der hydrostatische Antrieb 8 zugeschaltet oder weggeschaltet wird.

Im Allgemeinen wird das Schienenfahrzeug 1 hauptsächlich mit dem hydrodynamischen Antrieb 7 bewegt. Mit Hilfe einer Messvorrichtung 20 wird der sinkende Reibwert µ festgestellt. Daraufhin erfolgt ein manuelles oder automatisches Einschalten des hydrostatischen Antriebes 8 durch Einkuppeln der Fahrpumpe 10 und des Fahrmotors 9. Bei Erhöhung der Leistung des Motors 5 wird das Schienenfahrzeug 1 jetzt mit hydrodynamischen und hydrostatischen Antrieb 7, 8 betrieben. Bei Überschreiten einer kritischen Geschwindigkeit v_{K} wird die Leistung des Motors 5 wieder reduziert und der hydrostatische Antrieb 8 ausgeschaltet. Dies geschieht durch Auskuppeln der Fahrpumpe 10 und des Fahrmotors 9. Danach wird das Schienenfahrzeug 1 wieder nur mit dem hydrodynamischen Antrieb 7 angetrieben.

Wie aus dem in Fig. 3 dargestellten Diagramm erkennbar ist, liegt die kritische Geschwindigkeit v_{K} bei etwa 50 km/h. Bis zu diesem Wert ist ein kombinierter Antrieb (hydrodynamisch und hydrostatisch) unter ausreichender Zugkraft Fz möglich. Bei höheren Geschwindigkeiten v genügt bereits ein Reibwert µ = 0,107 um die reduzierte Motorleistung über den hydrodynamischen Antrieb 7 einzusetzen.

## Patentansprüche

1. Schienenfahrzeug (1) mit einem auf Schienenfahrwerken (2, 3) abgestützten Fahrzeugrahmen (4) und einem von einem Motor (5) angetriebenen, hydraulischen Antriebssystem (6), das einen einem ersten Schienenfahrwerk (2) zugeordneten hydrodynamischen Antrieb (7), sowie einen einem zweiten Schienenfahrwerk (3) zugeordneten hydrostatischen Antrieb (8), dem eine mit einem Fahrmotor (9) verbundene Fahrpumpe (10) zugeordnet ist, umfasst, **dadurch gekennzeichnet, dass** der Motor (5) für eine höhere Leistungsabgabe - als für den Betrieb des hydrodynamischen Antriebes (7) erforderlich ist - ausgebildet ist, und dass dem Motor (5) und dem hydrodynamischen Antrieb (7) ein Pumpenverteilgetriebe (11) zwischengeschalten ist, über welches die Fahrpumpe (10) des hydrostatischen Antriebes (8) zuschaltbar ist.

2. Schienenfahrzeug (1) nach Anspruch 1, **dadurch gekennzeichnet, dass** dem Pumpenverteilgetriebe (11) mindestens eine weitere Hydraulikpumpe (12) zum Betrieb mindestens eines weiteren Hydraulikantriebes (13) für ein Arbeitsaggregat (14) zugeordnet ist.

3. Verfahren zum Betrieb eines Schienenfahrzeuges (1) mit einem hydraulischen Antriebssystem (6) gemäß Anspruch 1 oder 2, **dadurch gekennzeichnet, dass** - in Abhängigkeit eines Reibwertes µ zwischen Schiene (18) und Rad (19) - der hydrostatische Antrieb (8) zugeschaltet bzw. weggeschaltet wird.

4. Verfahren nach Anspruch 3, **gekennzeichnet durch** folgende Schritte,
a) Feststellen eines sinkenden Reibwertes µ bei Betrieb mit hydrodynamischem Antrieb (7),
b) Einschalten des hydrostatischen Antriebes (7) durch Einkuppeln der Fahrpumpe (10) und des Fahrmotors (9),
c) Erhöhen der Leistung des Motors (5),
d) Betrieb des Schienenfahrzeuges (1) mit hydrodynamischem und hydrostatischem Antrieb (7, 8),
e) bei Überschreiten einer kritischen Geschwindigkeit v_{K} Reduzierung der Leistung des Motors (5),
f) Ausschalten des hydrostatischen Antriebes (8) durch Auskuppeln der Fahrpumpe (10) und des Fahrmotors (9) und
g) Betrieb des Schienenfahrzeuges (1) mit hydrodynamischem Antrieb (7).

## Claims

1. A rail vehicle (1) having a vehicle frame (4) supported on on-track undercarriages (2, 3) and a hydraulic drive system (6) powered by a motor (5), the drive system (6) comprising a hydrodynamic drive (7) associated with a first on-track undercarriage (2) as well as a hydrostatic drive (8), associated with a second on-track undercarriage (3), with which is associated a drive pump (10) connected to a drive motor (9), **characterized in that** the motor (5) is designed for higher power output than necessary for the operation of the hydrodynamic drive (7), and that a pump distribution gear (11) is switched between the motor (5) and the hydrodynamic drive (7), via which the drive pump (10) of the hydrostatic drive (8) can be connected.

2. A rail vehicle (1) according to claim 1, **characterized in that** at least one additional hydraulic pump (12) for operation of at least one additional hydraulic drive (13) for a work unit (14) is associated with the pump distribution gear (11).

3. A method for operation of a rail vehicle (1) with a hydraulic drive system (6) according to claim 1 or 2, **characterized in that** the hydrostatic drive (8) is added or removed in dependence on a friction value µ between the rail (18) and wheel (19).

4. A method according to claim 3, **characterized by** the following steps:
a) detecting a sinking friction value µ during operation with hydrodynamic drive (7),
b) switching the hydrostatic drive (7) on by engaging the drive pump (10) and the drive motor (9),
c) increasing the output of the motor (5),
d) operating the rail vehicle (1) with hydrodynamic and hydrostatic drive (7, 8),
e) reducing the output of the motor (5) upon exceeding a critical speed v_{K},
f) switching the hydrostatic drive (8) off by disengaging the drive pump (10) and the drive motor (9), and
g) operating the rail vehicle (1) with hydrodynamic drive (7).

## Revendications

1. Véhicule ferroviaire (1) avec un châssis de véhicule (4) appuyé sur des mécanismes de roulement ferroviaires (2, 3) et un système d'entraînement hydraulique (6), entraîné par un moteur (5), qui comprend un entraînement hydrodynamique (7) associé à un premier mécanisme de roulement ferroviaire (2) ainsi qu'un entraînement hydrostatique (8) associé à un second mécanisme de roulement ferroviaire (3), auquel est associée une pompe de roulement (10) connectée à un moteur de traction (9), **caractérisé en ce que** le moteur (5) est réalisé pour une puissance débitée supérieure à ce qui est nécessaire pour l'exploitation de l'entraînement hydrodynamique (7), et qu'un engrenage de distribution de pompes (11) est intercalé au moteur (5) et à l'entraînement hydrodynamique (7), par le biais duquel la pompe de roulement (10) de l'entraînement hydrostatique (8) peut être raccordée.

2. Véhicule ferroviaire (1) selon la revendication 1, **caractérisé en ce qu'**au moins une autre pompe hydraulique (12) pour l'exploitation d'au moins un autre entraînement hydraulique (13) pour un module de travail (14) est associée à l'engrenage de distribution de pompes (11).

3. Procédé d'exploitation d'un véhicule ferroviaire (1) avec un système d'entraînement hydraulique (6) selon la revendication 1 ou 2, **caractérisé en ce que** l'entraînement hydrostatique (8) est raccordé ou déconnecté en fonction d'un coefficient de frottement µ entre rail (18) et roue (19).

4. Procédé selon la revendication 3, **caractérisé par les étapes suivantes,**
a) détermination d'un coefficient de frottement µ en baisse lors de l'exploitation avec l'entraînement hydrodynamique (7),
b) activation de l'entraînement hydrostatique (7) par accouplement de la pompe de roulement (10) et du moteur de traction (9),
c) augmentation de la puissance du moteur (5),
d) exploitation du véhicule ferroviaire (1) avec l'entraînement hydrodynamique et hydrostatique (7, 8),
e) réduction de la puissance du moteur (5) en cas de dépassement d'une vitesse critique v_{κ},
f) désactivation de l'entraînement hydrostatique (8) par désaccouplement de la pompe de roulement (10) et du moteur de traction (9), et
g) exploitation du véhicule ferroviaire (1) avec l'entraînement hydrodynamique (7).
